# EUROPÄISCHE PATENTSCHRIFT

(11) **EP 0 060 516 B1**
(45) Veröffentlichungstag und Bekanntmachung des Hinweises auf die Patenterteilung: **05.12.1984**
(21) Anmeldenummer: 82101936.1
(22) Anmeldetag: 11.03.1982
(51) Int. Cl.: B04B 7/08

(54) **Tulpenförmige Schleudertrommel für Zentrifugen zum kontinuierlichen Entölen von Metallspänen**
Separators with a tulip-shaped centrifugal drum for the continuous de-oiling of metal chips
Séparateurs, comportant un tambour centrifuge sous forme de tulipe, pour le déhuilage continu de copeaux métalliques

(30) Priorität: 18.03.1981 DE 3110481
(43) Veröffentlichungstag der Anmeldung: 22.09.1982
(73) Patentinhaber: Steimel, Richard, D-5202 Hennef/Sieg 1 (DE)
(72) Erfinder: Steimel, Richard, D-5202 Hennef/Sieg 1 (DE)
(74) Vertreter: Freischem, Werner, Dipl.-Ing.

## Beschreibung

Die Erfindung bezieht sich auf eine tulpenförmige Schleudertrommel für Zentrifugen zum kontinuierlichen Entölen von Metallspänen entsprechend den Merkmalen des Oberbegriffs des Patentanspruches 1. Eine derartige Schleudertrommel ist bekannt aus der DE-C-1 226 793.

Bei der bekannten Schleudertrommel werden die Austrittsöffnungen für die abzuscheidende Flüssigkeit von den Löchern eines feinperforierten, ringförmigen Siebblechs gebildet, das an der Trommelinnenwand vor dem zwischen den aufeinandergeschraubten Flanschen dr beiden Trommelteile befindlichen Spalt angeordnet ist. Zur Bildung des Spalts sind zwischen den Flanchen Distanzscheiben angeordnet. Das Siebblech, das in entsprechende Ausnehmungen an der Trommelinnenseite eingesetzt ist, deckt den Spalt ab. Diese Ausbildung der Schleudertrommel hat sich nicht bewährt, weil durch das eingesetzte ringförmige Siebblech an der Innenwand der Trommel zwei Fugen gebildet sind, die den kontinuierlichen Abfluss der Metallspäne stören. Das Siebblech kann zwar leicht ausgewechselt werden, jedoch hat diese bekannte Schleudertrommel den Nachteil, dass das feinperforierte Siebblech sich schnell zusetzt und nur mit relativ grossem Aufwand gereinigt werden kann.

Von der Firma Maschinenfabrik Gebr. Steimel wird eine Zentrifuge zum kontinuierlichen Entölen von Metallspänen hergestellt, bei der die tulpenförmige Schleudertrommel einstückig ist und die Austrittsöffnungen zum Abführen der abzuscheidenden Flüssigkeit von mehreren Reihen von konischen Bohrungen gebildet sind, die ihren kleinsten Durchmesser an der Innenwand der Schleudertrommel haben. Auch bei dieser Schleudertrommel ist das Reinigen der mehr oder weniger zugesetzten Bohrungen aufwendig. Zum Freiblasen der beispielsweise in vier Ebenen angeordneten Bohrungen sind in der bekannten Zentrifuge in vier entsprechenden Ebenen Pressluftdüsen angeordnet, mit deren Hilfe die Bohrungen weitgehend freigeblasen werden können. Trotz der konischen Ausbildung der Bohrungen und Anordnung von Pressluftdüsen setzen sich die Bohrungen nach längerem Gebrauch der Zentrifuge infolge Anhaftens von Ölbestandteilen und sonstigen klebrigen, sich absetzenden oder verharzenden Rückstände zu. Deshalb müssen die Bohrungen von Zeit zu Zeit mittels eines dornartigen Spezialwerkzeuges von den Rückständen befreit werden. Diese Arbeit ist sehr zeitaufwendig. Ein weiterer Nachteil der bekannten Schleudertrommel ist darin zu sehen, dass sie im Bereich der Bohrungen einem stärkeren Verschleiss ausgesetzt ist. Durch die ständig scheuernde Wirkung der Metallspäne bilden sich von den Bohrungen ausgehende Riefen und Rinnen in der Innenwand der Schleudertrommel, die das stetige Abführen der Späne stören und den Wirkungsgrad der Zentrifuge verschlechtern.

Der Erfindung liegt die Aufgabe zugrunde, eine Schleudertrommel für kontinuierlich arbeitende Spänezentrifugen zu schaffen, welche die beschriebenen Nachteile der bekannten Schleudertrommel vermeidet und so ausgebildet ist, dass ihre Austrittsöffnungen zum Abführen der abzuscheidenden Flüssigkeit leicht freigehalten und gereinigt werden können, dass sie keinem örtlich verstärkten Verschleiss unterliegt.

Diese Aufgabe wird durch die Merkmale des Patentanspruches 1 gelöst.

Die erfindungsgemässe Schleudertrommel hat den Vorteil, dass zum Abführen der abzuscheidenden Flüssigkeit nur ein Spalt dient, der durch nur eine Pressluftdüse freigeblasen werden kann und der mit Hilfe eines Schabers mit einer Ringsumbewegung leicht freigeschaft werden kann. Dabei kann ein übliches Messer, z.B. ein Teppichmesser als Schaber dienen. Dadurch, dass der Durchmesser der unteren Kante am Spalteinlass kleiner ist als der Durchmesser der oberen Kante am Spalteinlass, entsteht für die über die untere Kante des Spalteinlasses kontinuierlich gleitenden Metallspäne eine Art Sprungschanze. Die Metallspäne überspringen bei ihrer Wanderung vom Trommelboden zum oberen Tromelrand den Spalt, so dass sie nicht an der oberen Kante des Spaltes hängenbleiben und dort Verschleiss bewirken können. Die Breite des Spaltes am Spalteinlass kann durch entsprechende Dimensionierung von Distanzhaltern, z.B. Distanzringen, die zwischen den Flanschen des Trommelunterteils und Trommeloberteils anzuordnen sind, optimal dem zu behandelnden Gut angepasst werden. Ferner kann auch der obere Trommelteil, dessen Innenwand vertikal oder nach innen geneigt verläuft und als Bremszone für die nach oben wandernden Metallspäne dient, durch Auswechseln dem zu behandelnden Gut angepasst werden. Die von der Vertikalen abweichende Neigung der Innenwand des oberen Trommelteiles muss bei der Behandlung von Stahlspänen stärker sein als bei der Behandlung von Aluminiumspänen. Bei völlig gleichförmigen unteren Trommelteilen kann durch Auswechseln von oberen Trommelteilen mit unterschiedlich geneigter Innenwand die Schleudertrommel den Erfordernissen des jeweils zu behandelnden Gutes angepasst werden. Dadurch kann die Herstellung und Lagerhaltung von optimal dem zu behandelnden Gut angepassten Schleudertrommein vereinfacht werden.

Weitere vorteilhafte Merkmale der Erfindung ergeben sich aus den Patentansprüchen 2 bis 10.

In der folgenden Beschreibung werden Ausführungsbeispiele der Erfindung unter Bezugnahme auf die Zeichnungen näher erläutert. Die Zeichnungen zeigen in
Fig. 1 eine Schleudertrommel nach der Erfindung im Vertikalschnitt,
Fig. 2 einen vergrösserten Ausschnitt aus Fig. 1,
Fig. 3 eine Ansicht ähnlich Fig. 2 einer abgeänderten Ausführungsform der Erfindung.

Die Fig. 1 zeigt eine tulpenförmige, unmittelbar auf eine senkrechte Welle aufsetzbare Schleudertrommel, die aus einem unteren Trommelteil 1 mit Trommelboden 2 und konischem Mantelteil 3 und aus einem oberen Trommelteil 5 mit einer vertikalen oder nach innen geneigten Innenwand 9 zusammengesetzt ist.

Am oberen Rand des unteren Trommelteils 1 ist ein sich nach aussen erstreckender Flansch 4 und am unteren Rand des oberen Trommelteils 5 ist ein sich nach aussen erstreckender Flansch 6 angeordnet. Diese Flansche 5 und 6 sind unter Zwischenfügen von Distxnzhaltern bzw. Distanzscheiben 8 mittels Passschrauben 7 so miteinander verschraubt, dass zwischen ihnen ein Spalt 10 freibleibt, durch den das abzuschleudernde Öl von der Trommelinnenwand 9 nach aj ssen gelangen kann, während die Metallspäne unter der Zentrifugala irkung im konischen Mantelteil 3 stetig nach oben wandern bis zum oberen Rand des oberen Trommelteils 5, wo sie abgeschlej - dert und vom Öl getrennt aufgesammelt werden. Die obere ringförmige Stirnfläche 14 des unteren Trommelteils 1 ist zur Trommelaussenwand 11 hin abfallend geneigt und die untere, ringförmige Stirnfläche 15 des oberen Trommelteils 5 ist von innen nach aussen xnsteigend geneigt, so dass der Spalt 10 eine engste Stelle an der Trommelinnenwand 9 und eine weiteste Stelle an der Trommelaussenwand 11 aufweist. Zur Bildung des von innen nach aussen sich erweiternden Spaltes 10 genügt es, dass nur eine der beiden Stirnflächen 14, 15 gegenüber der Horizontalen geneigt ist. Die engste Stelle des Spaltes 10 wird von der unteren Kante 12 des oberen Trommelteils 5 j nd der oberen Kante 13 des unteren Trommelteils 1 gebildet. Wie die Fig. 2 zeigt, können die geneigten Stirnflächen 14, 15 zwei oder drei Millimeter vor der Innenwand 9 in eine horizontale Fläche übergehen, so dass die Kanten 12 und 13 nicht spitzwinklig sondern stumpfwinklig ausgebildet sind. Diese Ausbildung hat den Vorteil, dass die Schleudertrommel an ihrer Innenwand 9 mehrfach nachgearbeitet werden kann, ohne dass dadurch die Breite des Spaltes 10 an der Trommelinnenwand 9 vergrössert wird. Der Spalt 10 ist an seiner engsten Stelle etwa 1 mm breit, während die Breite des Spaltes 10 an der Trommelaussenwand 11 etwa 9 mm betrxgt. Der Neigungswinkel der beiden Stirnflkchen 14, 15 beträgt etwa ± 15° zj r Horizontalen. Der lichte Durchmesser der unteren Kante 12 des Trommeloberteils 5 ist etwa 2 bis 3 mm grösser als der lichte Durchmesser der oberen Kante 03 des Trommelunterteils 1. Die nach oben wandernde Metallspäne treffen deshalb oberhalb der Kante 12 auf das Trommeloberteil 5 auf.

Bei der Ausführungsform gemäss Fig. 3 sind zwei sich nach aussen era eiternde Spalte 10 und 10' vorgesehen, welche dem unteren Trommelteil 1 und dem oberen Trommelteil 5 angeordnet ist. Das Ringteil 16 weist einen Flansch 17 auf, der mittels Distanzscheiben 8 und 8' auf Abstand zwischen Flansch 4 des unteren Trommelteils 1 und dem Flansch 6 des oberen Trommelteils 4 gehalten ist. Die Innenwand 18 des Ringteils 16 ist derart geneigt, dass ihre untere Kante 19 einen grösseren Durchmesser aj fweist als die obere Kante 13 des unteren Trommelteils 1 und ihre obere Kante 20 einen kleineren Durchmesser aufweist als die untere Kante 12 des oberen Trommelteils 5. Die untere Stirnfläche 21 und die obere Stirnfläche 22 des Ringteils 16 sind um gleiche Winkel zur Horizontalen, jedoch entgegengesetzt geneigt. Zwischen den Flanschen 4, 17. 6 des unteren Trommelteils 1, des Ringteils 16 und des oberen Trommelteils 5 sind gleich hohe Distanzringe 8 und 8', angeordnet, so dass zwei gleichartige nach aussen sich erweiternde Spalte 10 und 10' gebildet werden. Bei der Ausführungsform nach Fig. 3 können die obere Stirnfläche des unteren Trommelteils 1 und die untere Stirnfläche des oberen Trommelteils 5 auch horizontal verlaufen.

### Bezugszeichenliste

## Patentansprüche

1. Tulpenförmige Schleudertrommel für Zentrifugen zum kontinuierlichen Entölen von Metallspänen, die aus einem unteren Trommelteil (1) mit Boden (2) und konischem Mantelteil (3), an dessen oberem Rand ein nach aussen gerichteter Flansch (4) angeordnet ist, und einem oberen Trommelteil (5) zusammengesetzt ist, an dessen unterem Rand ebenfalls ein nach aussen gerichteter Flansch (6) angeordnet ist, der unter Freilassung eines Spaltes (10) zum Abführen der abzuscheidenden Flüssigkeit auf dem Flansch (4) des unteren Trommelteils (1) befestigt ist, dadurch gekennzeichnet, dass der Spalt (10) sich bis zum Trommelinnenwand (9) erstreckt und sich von der Trommelinnenwand (9) zur Trommelaussenwand (11) hin konisch erweitert und der lichte Durchmesser der an der Trommelinnenwand (9) befindlichen, oberen Kante (12) des Spaltes (10) grösser ist als der lichte Durchmesser der am unteren Trommelteil (1) befindlichen unteren Kante (13) des Spaltes (10).

2. Schleudertrommel nach Anspruch 1, dadurch gekennzeichnet, dass die obere ringförmige Stirnfläche (14) des unteren Trommelteils (1) nach aussen abfallend geneigt ist.

3. Schleudertrommel nach Anspruch 1 oder 2, dadurch gekennzeichnet, dass die untere Stirnfläche (15) des oberen Trommelteils (5) nach aussen ansteigend geneigt ist.

4. Schleudertrommel nach einem der Ansprüche 1 bis 3, dadurch gekennzeichnet, dass die Neigung der ringförmigen Stirnfläche (14 oder 15) ein bis drei Millimeter vor der Trommelinnenwand (9) endet und dann in eine horizontale Fläche übergeht.

5. Schleudertrommel nach einem der Ansprüche 1 bis 4, dadurch gekennzeichnet, dass zwischen dem unteren Trommelteil (1) und dem oberen Trommelteil (5) ein Ringteil (16) angeordnet ist, dessen Flansch (17) auf Abstand zum Flansch (4) des unteren Trommelteils (1) und zum Flansch (6) des oberen Trommelteils (5) gehalten ist und dessen Innenwand (18) derart geneigt ist, dass ihre untere Kante (19) einen grösseren Durchmesser aufweist als die obere Kante (13) des unteren Trommelteils (1) und ihre obere Kante (20) einen kleineren Durchmesser aufweist als die untere Kante (12) des oberen Trommelteils (5).

6. Schleudertrommel nach Anspruch 5, dadurch gekennzeichnet, dass die obere Stirnfläche (22) und die untere Stirnfläche (21) des Ringteils (16) im wesentlichen um gleiche Winkel, jedoch entgegengesetzt geneigt sind und zwischen den Flanschen (4, 17, 6) des unteren Trommelteils (1) des Ringteils (16) und des oberen Trommelteils (5) gleich grosse Distanzringe (8, 8') angeordnet sind.

## Claims

1. A bell-like centrifuge drum for continuously freeing metal turnings of oil, and made up of a lower drum part (1) with a floor (2) and a coned wall part (3), at whose top edge an outwardly running flange (4) is placed and an j pper drum part (5) at whose lower edge there is again an outwardly running flange (6), which, producing a gap (10) for letting off to be cleared from the turnings, is fixed on the flange (4) of the lower drum part (1), characterized in that the gap (10) is designed streching as far as the inner face (9) of the drum wall and becoming conedly wider from the inner face (9) of the drum wall to the outer face (11) of the drum wall and the clearance diameter of the top edge (12), present at the inner face (9) of the drum wall, of the gap (10) is greater than the clearance diameter of the lower edge (13), present at the lower drum part (1) of the gap (10).

2. A centrifuge drum as claimed in claim 1, characterized in that the top ring-like end face (14) of the lower drum part (1) is sloped downwardly in an outward direction.

3. A centrifuge drum as claimed in claim 1 or claim 2, characterized in that the lower end face (15) of the top drum part (5) is sloped upwardly in an outward direction.

4. A centrifuge drum as claimed in anyone of claims 1 to 3, characterized in that the slope of the ring-like end face (14 or 15) comes to an end one to three millimeters short of the inner face (9) of the drum wall and then goes on as a horizontal face.

5. A centrifuge drum as claimed in anyone of claims 1 to 4, characterized in that between the lower drum part (1) and the top drum part (5) there is a ring-like part (16), whose flange (17) is kept spaced from the flange (4) of the lower drum part (1) and the flange (6) of the top drum part (5) and whose inner wall face (18) is at such a slope that the lower edge ) 19) has a greater diameter than the top edge (13) of the lower drum part (1) and its top edge (20) has a smaller diameter than the lower edge (12) of the top drum part (5).

6. A centrifuge drum as claimed in claim 5. characterized in that the top end face (22) and the lower end face (21) of the ring-like part (16) are at the generally the same angle but are sloped in opposite directions and between the flanges (4, 17, 6) of the lower drum part (1) and of the ring part (16) and of the top drum part (5) spacer rings (8, 8') of the same size are placed.

## Revendications

1. Tambour centrifugeur en forme de tulipe, pour le déshuilage en continu, par centrifugation, de copeaux métalliques, constitué d'une partie inférieure (1) du tambour avecj n plancher (2) et une partie manteau conique (3), au bord supérieur duquel est disposée une bride (4) tournée vers l'extérieur et une partie supérieure (5) du tambour, au bord inférieur duquel est également disposée une bride (6), tournée vers l'extérieur, qui est fixée sur la bride (4) de la partie inférieure (I) du tambour en ménageant une fente (10) pour l'évacuation du liquide à séparer, caractérisé en ce que la fente (1, ) s'étend jusqu'à la paroi intérieure (9) du tambour et s'élargit en forme de cône depuis la paroi intérieure (9) jusqu'à la paroi extérieure (11) du tambour et que le diamètre intérieur du bord supérieur (12) de la fente ( 10) se trouvant sur la paroi intérieure (9) du tambour est supérieur à celui du bord inférieur (13) de la fente ( 10) se trouvant sur la partie inférieure (1) du tambour.

2. Tambour centrifugeur selon la revendication 1, caractérisé par le fait que la face frontale annulaire supérieure (14) de la partie inférieure (I) du tambour est inclinée vers l'extérieur et vers le bas.

3. Tambour centrifugeur selon l'une des revendications 1 ou 2, caractérisé an ce que la face frontale inférieure (15) de la partie supérieure (5) du tambour est inclinée vers l'extérieur et vers le haut.

4. Tambour centrifugeur selon l'une des revendications 1 à 3, caractérisé an ce que la pente de la face frontale annulaire (14 ou 15) se termine 1 à 3 millimètres avant la paroi intérieure (9) du tambour et se transforme ensuite en une surface horizontale.

5. Tambour centrifugeur selon l'une des revendications 1 à 4, caractérisé an ce que, entre la partie inférieure (1) et la partie supérieure (5) du tambour, est disposée une partie annulaire (16), dont la bride (17) est maintenue écartée de la bride (4) de la partie inférieure (I) du tambour et de la bride (6) de la partie supérieure (5) du tambour et dont la paroi intérieure )18) est inclinée de telle manière que son inférieur (19) présente un diamètre supérieur à celui du bord supérieur (13) de la partie inférieure du tambour (I) et que son bord supérieur (20) présente un diamètre inférieur à celui du bord inférieur (12) de la partie supérieure (5) du tambour.

6. Tambour centrifugeur selon la revendication 5, caractérisé an ce que la face frontale supérieure (22) et la face inférieure (21) de la partie annulaire (16) sont inclinées substantiellement du même angle mais de manière opposée et que, entre les brides (4, 17,6) de la partie inférieure (I) du tambour, de la par- tue annulaire (16) et de la partie supérieure (5) du tambour, sont disposées des rondelles d'écartement (8, 8'), de même grandeur.
